# FASCICULE DE BREVET EUROPEEN

(11) **EP 2 613 943 B1**
(45) Date de publication et mention de la délivrance du brevet: **27.07.2016**
(21) Numéro de dépôt: 11752483.5
(22) Date de dépôt: 31.08.2011
(51) Int. Cl.: B41F 16/00, B41F 19/06

(54) **PROCEDE D'INTRODUCTION DE BANDES A ESTAMPER DANS UN SYSTEME ASSURANT LEUR DEFILEMENT ET DISPOSITIF DE MISE EN OEUVRE D'UN TEL PROCEDE**
VERFAHREN FÜR DIE ZUFÜHRUNG VON ZU PRÄGENDEN STREIFEN IN EINEM SYSTEM ZU IHRER BEWEGUNG SOWIE VORRICHTUNG ZUR UMSETZUNG DIESES VERFAHRENS
METHOD FOR FEEDING STRIPS TO BE EMBOSSED IN A SYSTEM FOR MOVING SAME, AND DEVICE FOR IMPLEMENTING SUCH A METHOD

(30) Priorité: 08.09.2010 EP 10009336
(43) Date de publication de la demande: 17.07.2013
(73) Titulaire: BOBST MEX SA, 1031 Mex (CH)
(72) Inventeur: GIRARD, Olivier, CH-1880 Bex (CH)
(74) Mandataire: Poirier, Jean-Michel Serge
(86) Numéro de dépôt international: PCT/EP2011/004367
(87) Numéro de publication internationale: WO 2012/031711

(56) Documents cités:
- CH-A- 516 458
- FR-A1- 2 913 914

## Description

La présente invention concerne un procédé permettant d'introduire une ou plusieurs bandes à estamper dans un système chargé de les entraîner en défilement.

La présente invention est également relative à un dispositif de mise en oeuvre de ce procédé d'introduction.

L'invention trouve une application particulièrement avantageuse dans le domaine des machines d'estampage.

FR2913914-A1 décrit une machine de marquage par estampage à chaud d'une bande métallisée à la surface d'une pièce à marquer.

Il est connu d'imprimer des textes et/ou des motifs par estampage, c'est-à-dire de déposer par pression sur un support en forme de feuille, de la pellicule colorée ou métallisée issue d'une ou plusieurs bandes à estamper communément appelées bandes métallisées. Dans l'industrie, une telle opération de transfert est habituellement réalisée au moyen d'une presse à platine verticale, dans laquelle les supports d'impression sont introduits feuille à feuille, tandis que l'alimentation en bandes s'opère de façon continue via un système d'entraînement de bande qui assure une circulation suivant un trajet de défilement bien déterminé.

Traditionnellement, un tel système d'entraînement de bande combine une série de barres de renvoi qui sont implantés tout le long du trajet de défilement pour guider la circulation des bandes, avec plusieurs arbres d'avance qui sont positionnés en partie aval dudit trajet de défilement pour entraîner respectivement chacune desdites bandes en déplacement. Cela sous-entend en pratique que pour leur mise en place initiale, chaque bande doit être partiellement enroulée autour d'un grand nombre d'éléments, en plus de passer à travers la presse à platine.

Or dans les faits, force est de constater qu'une bonne partie des rouleaux de renvoi sont difficilement accessibles, notamment ceux placés directement à proximité de la presse à platine. Il en est de même en ce qui concerne l'espace entre les platines de la presse. Quoi qu'il en soit, il en résulte au final que l'introduction manuelle des bandes s'avère une opération particulièrement compliquée dans un tel système d'entraînement.

C'est pourquoi il a été développé des dispositifs d'introduction capables d'acheminer automatiquement les bandes d'un point de départ à un point d'arrivée tous deux relativement accessibles, et situés respectivement de part et d'autre de la presse à platine.

On connaît notamment un dispositif d'introduction qui utilise une barrette montée transversalement mobile en translation suivant une trajectoire sensiblement parallèle au trajet de défilement des bandes. Concrètement, au niveau du point de départ précédemment évoqué, chaque bande est solidarisée temporairement à la réglette au moyen de ruban adhésif. La réglette est ensuite translatée mécaniquement le long de sa trajectoire de déplacement, ce qui entraîne le tirage des différentes bandes et conséquemment leur déploiement le long de leur trajet de défilement. Une fois le point d'arrivée atteint, toutes les bandes sont désolidarisées de la réglette par retrait du ruban adhésif.

Ce type de dispositif d'introduction présente toutefois l'inconvénient d'être insuffisamment ergonomique, étant donné que les points de départ et d'arrivée de la réglette sont dans les faits rarement faciles d'accès. Habituellement en effet, le point de départ est situé en partie basse de la presse à platine, c'est-à-dire dans une zone particulièrement encombrée. Le point d'arrivée est pour sa part placé en partie haute, c'est-à-dire dans une zone intrinsèquement difficile d'accès, à tel point qu'il est souvent nécessaire de grimper au dessus de la presse à platine pour l'atteindre. Enfin, la fixation et la désolidarisation des bandes sur la réglette constituent des opérations fastidieuses puisqu'elles doivent être réalisées individuellement pour chaque bande, et qu'elles nécessitent à chaque fois de devoir manipuler du ruban adhésif.

Aussi, le problème technique à résoudre par l'objet de la présente invention, est de proposer un procédé d'introduction d'au moins une bande à estamper dans un système d'entraînement de bande d'une machine d'estampage, ledit système d'entraînement étant chargé de faire circuler chaque bande suivant un trajet de défilement déterminé, procédé d'introduction qui permettrait d'éviter les problèmes de l'état de la technique en offrant notamment une facilitée de mise en oeuvre grandement améliorée.

La solution au problème technique posé consiste, selon la présente invention, en ce que le procédé d'introduction comporte les étapes consistant à :
- dérouler une portion d'extrémité de chaque bande sur une longueur donnée,
- retourner chaque portion d'extrémité de bande sur elle même pour constituer le brin libre d'une boucle ouverte,
- déployer chaque brin libre le long du trajet de défilement, en tirant la bande correspondante par l'intérieur de sa boucle,
- retenir partiellement chaque brin libre lors de son déploiement le long du trajet de défilement.

Il est important de préciser que le fait de retenir partiellement chaque brin libre, signifie que ce dernier n'est jamais immobilisé de façon absolue, ni même tenu fermement. Mais cela indique surtout que chaque brin libre est suffisamment maintenu pour rester en tension, tout en disposant d'une certaine liberté de déplacement pour lui permettre de glisser progressivement au fur et à mesure de son déploiement. Le but est ici d'empêcher tout déplacement excessif de chaque brin libre, c'est-à-dire tout déplacement à une vitesse supérieure à celle à laquelle s'opère le tirage de la boucle qui lui est associée, ceci afin de garantir un parfait positionnement de la bande correspondante le long du trajet de défilement.

Il est par ailleurs entendu que dans l'ensemble de ce texte, la notion de système d'entraînement de bande désigne aussi bien un système d'entraînement dans son intégralité, qu'une simple portion d'un tel système.

Selon une particularité de ce procédé d'introduction, la retenue de chaque brin libre s'opère en appliquant sur lui une force d'aspiration qui est orientée dans une direction sensiblement opposée à la direction dans laquelle s'effectue le déploiement dudit brin libre en début d'introduction.

Dans les faits, l'aspiration est calibrée pour générer une retenue dont l'intensité est suffisante pour retenir partiellement chaque brin libre en cours de déploiement, tout en restant insuffisante pour tirer en arrière ledit brin libre.

Quoi qu'il en soit, l'invention est également relative à un dispositif permettant la mise en oeuvre du procédé d'introduction précédemment décrit, à savoir un dispositif d'introduction d'au moins une bande à estamper dans un système d'entraînement de bande d'une machine d'estampage, ledit système d'entraînement étant chargé de faire circuler chaque bande suivant un trajet de défilement déterminé.

Ce dispositif d'introduction est remarquable en ce qu'il comporte d'une part des moyens aptes à maintenir chaque bande dans une position dite d'introduction dans laquelle la portion d'extrémité de ladite bande est retournée sur elle même pour constituer le brin libre d'une boucle ouverte, et d'autre part des moyens aptes à déployer chaque brin libre le long du trajet de défilement, en tirant la bande correspondante par l'intérieur de sa boucle, et en ce que les moyens de maintien sont en outre aptes à retenir partiellement chaque brin libre lors de la mise en oeuvre des moyens de déploiement.

Contrairement à ce qui se passe dans l'art antérieur, la mise en oeuvre des moyens de déploiement de l'invention ne conduit pas à un déplacement de la bande concomitamment au dévidage de la bobine sur laquelle elle est stockée, mais à un déploiement progressif du brin libre préalablement déroulé, sans forcément de déroulage supplémentaire de la bande. De la même manière, dans l'invention, on ne tire pas la bande par son extrémité, c'est-à-dire par une zone de contact fixe de la bande, mais on exerce une traction à l'intérieur d'une boucle, c'est-à-dire au niveau d'une zone de contact qui est glissante. Il en résulte que dans le cas de l'invention, il n'est pas nécessaire d'établir une liaison rigide entre chaque bande et les moyens de déploiement utilisés, et qu'une liaison glissante combinée à l'action de retenue des moyens de maintien est suffisante pour coupler temporairement ladite bande et lesdits moyens de déploiement.

L'invention telle qu'ainsi définie présente l'avantage de ne nécessiter aucune liaison rigide entre bandes et moyens de déploiement. Cela permet de se dispenser des opérations de fixation et de désolidarisation ; opérations qui rappelons le sont particulièrement fastidieuses et qui requièrent un niveau d'accessibilité relativement élevé pour pouvoir être réalisée sur toute la largeur de la machine. Quoi qu'il en soit, c'est ainsi que la phase d'introduction des bandes dans leur système d'entraînement se voit au final significativement simplifiée.

La présente invention concerne en outre les caractéristiques qui ressortiront au cours de la description qui va suivre, et qui devront être considérées isolément ou selon toutes leurs combinaisons techniques possibles.

Cette description, donnée à titre d'exemple non limitatif, est destinée à mieux faire comprendre en quoi consiste l'invention et comment elle peut être réalisée. La description est par ailleurs donnée en référence aux dessins annexés dans lesquels:
La figure 1 illustre une machine d'estampage dans laquelle est intégré un dispositif d'introduction de bande conforme à l'invention.
La figure 2 représente le dispositif d'introduction de bande, au moment où une bande à estamper s'apprête à être introduite dans le système d'entraînement de bande.
La figure 3 est une vue similaire à la figure 2, mais avec la bande en cours d'introduction dans le système d'entraînement de bande.
La figure 4 constitue une vue analogue aux figures 2 et 3, mais avec la bande en fin d'introduction dans le système d'entraînement de bande.
La figure 5 montre en détail les moyens de maintien qui équipent le dispositif d'introduction de bande.

Pour des raisons de clarté, les mêmes éléments ont été désignés par des références identiques. De même, seuls les éléments essentiels pour la compréhension de l'invention ont été représentés, et ceci sans respect de l'échelle et de manière schématique.

La figure 1 représente une machine d'estampage à chaud 1 qui est destinée à la personnalisation d'emballages en carton pour l'industrie du luxe. Communément appelée machine de dorure, cette machine d'estampage 1 est classiquement composée de plusieurs stations de travail qui sont juxtaposées mais interdépendantes une à une pour former un ensemble unitaire à même de traiter une succession de support en forme de feuille. On trouve ainsi un margeur 100, une table de marge 200, une presse à platine 300, une station d'alimentation et de récupération de bande 400, ainsi qu'une station réception 500. Un dispositif de transport 600 est par ailleurs prévu pour déplacer individuellement chaque feuille depuis la sortie de la table de marge 200 jusqu'à la station de réception 500, y compris à travers la presse à platine 300.

Les différentes parties 100, 200, 300, 400, 500, 600 de la machine d'estampage 1 étant parfaitement connues de l'état de la technique, elles ne seront pas décrites en détail ici, tant au niveau de leur structure que de leur fonctionnement.

On précisera simplement que dans ce mode particulier de réalisation, choisi uniquement à titre d'exemple, le margeur 100 est approvisionné par l'intermédiaire d'une palette sur laquelle sont empilées une pluralité de feuilles de carton. Ces dernières sont successivement enlevées du dessus de la pile par un organe de préhension à succion qui les transporte jusqu'à la table de marge 200 directement adjacente.

Au niveau de la table de marge 200, les feuilles sont mises en nappe par l'organe de préhension à succion, c'est-à-dire posées l'une après l'autre de façon à se chevaucher partiellement. L'ensemble de la nappe est ensuite entraîné en déplacement le long d'un plateau 210 en direction de la presse à platine 300, au moyen d'un mécanisme de transport à courroies. A l'extrémité de la nappe, la feuille de tête est systématiquement positionnée avec précision au moyen de taquets frontaux et latéraux.

La station de travail située juste après la table de marge 200 est donc la presse à platine 300. Cette dernière a pour fonction de déposer sur chaque feuille, par estampage à chaud, de la pellicule métallisée qui est issue de trois bandes à estamper 410, 411, 412 dans cet exemple de réalisation. L'opération d'estampage proprement dite s'opère entre un sommier supérieur chauffant 310 qui est fixe, et un sommier inférieur 320 qui est montée mobile en déplacement suivant un mouvement de va-et-vient vertical.

En aval de la presse à platine 300, on trouve la station d'alimentation et de récupération de bande 400. Comme son nom l'indique, cette station joue un double rôle puisqu'elle est chargée d'assurer à la fois l'alimentation de la machine en bandes à estamper 410, 411, 412, est l'évacuation de ces mêmes bandes une fois usagées.

Dans cet exemple particulier de réalisation, on dénombre concrètement trois bandes 410, 411, 412 qui sont gérées indépendamment les unes des autres, tant au point de vue stockage, déroulement, défilement, que récupération. C'est ainsi que chaque bande 410, 411, 412 est stockée sous une forme enroulée autour de sa propre bobine d'alimentation montée rotative, symbolisée ici de manière unique par la bobine 420. De la même manière, après son passage à travers la presse à platine 300, chaque bande 410, 411, 412 vient s'enrouler autour de sa propre bobine de récupération montée rotative, qui est là aussi matérialisée de manière unique par la bobine 430.

Entre son point de stockage et son point de récupération, chaque bande 410, 411, 412 est entraînée en déplacement par un système d'entraînement 440 à même de la faire circuler sur une distance donnée et suivant un trajet de défilement déterminé qui passe notamment à travers la presse à platine 300. Ce système d'entraînement de bande 440 est principalement composé, d'une part, d'une série d'arbres de renvoi 441 qui sont implantés le long du trajet de défilement pour guider le déplacement des bandes 410, 411, 412, et d'autre part, de trois arbres d'avance 442, 443, 444 qui sont positionnés en partie aval dudit trajet de défilement pour entraîner respectivement chacune desdites bandes 410, 411, 412 en déplacement.

Le processus de traitement des feuilles dans la machine d'estampage 1 s'achève dans la station de réception 500 dont la principale fonction est de reconditionner en pile les feuilles préalablement traitées. Pour cela, le dispositif de transport 600 est agencé de manière à relâcher automatiquement chaque feuille lorsque cette dernière se retrouve au droit de cette nouvelle pile. La feuille tombe alors de façon équerrée sur le dessus de la pile.

De manière très classique, le dispositif de transport 600 met en oeuvre une série de barres de pinces 610 qui sont montées mobiles en translation transversale par l'intermédiaire de deux trains de chaîne 620 disposés latéralement de chaque côté de la machine d'estampage 1. Chaque train de chaîne 620 parcourt une boucle qui permet aux barres de pinces 610 de suivre une trajectoire passant successivement par la presse à platine 300, la station d'alimentation et d'évacuation 400 et la station de réception 500.

Ainsi qu'on peut le voir aux figures 2 à 4, la machine d'estampage 1 dispose en outre d'un dispositif d'introduction 10 permettant la mise en place de chaque bande à estamper 410, 411, 412 dans le système d'entraînement de bande 440, et notamment le passage à travers la presse à platine 300. Il est à noter ici que sur ces figures, et pour des raisons de clarté, seule la bande à estamper 410 a été représentée pour illustrer le principe de fonctionnement du dispositif d'introduction.

Conformément à l'objet de la présente invention, le dispositif d'introduction 10 est tout d'abord doté de moyens de maintien 20 qui sont à même de maintenir chaque bande 410, 411, 412 dans une position dite d'introduction dans laquelle la portion d'extrémité de ladite bande 410, 411, 412 est retournée sur elle même pour constituer le brin libre 413 d'une boucle ouverte 414 (figure 2). Mais le dispositif d'introduction 10 est également pourvu de moyens de déploiement 30 qui sont en mesure de dérouler chaque brin libre 413 le long du trajet de défilement, en tirant la bande correspondante 410 par l'intérieur de sa boucle 414 (figure 3). Enfin, l'ensemble est agencé de manière à ce que les moyens maintien 20 soient en outre capables de retenir partiellement le brin libre 413 de chaque boucle 414 lors de son déroulage par les moyens de déploiement 30 (figure 3).

Ainsi qu'on peut le voir clairement sur les figures 2 à 4, les moyens de maintien 20 sont positionnés en amont du système d'entraînement de bande 440, dans un plan distinct mais sensiblement parallèle à celui suivant lequel arrive chaque bande 410, 411, 412 juste avant son introduction dans ledit système d'entraînement de bande 440. Cette caractéristique permet d'optimiser l'efficacité des moyens de maintien 20 dans leurs fonctions de maintien et de retenue, tout en favorisant la compacité de l'ensemble.

Selon une particularité de l'invention, les moyens de maintien 20 comprennent un organe d'aspiration 21 qui est à même d'appliquer une force d'aspiration sur le brin libre 413 de chaque bande 410, 411, 412, dans une direction sensiblement opposée à la direction suivant laquelle s'opère le déploiement dudit brin libre 413 en début d'introduction. Bien entendu, à ce stade de la description, tout type d'aspiration peut être envisagé pour assurer le maintien et la retenue du brin libre 413 de chaque bande à estamper 410, 411, 412.

Cependant, et conformément à un mode de réalisation actuellement préféré de l'invention, l'organe d'aspiration 21 est ici à même de générer un flux d'air aspiré par effet Venturi, dans une direction sensiblement opposée à la direction suivant laquelle s'opère le déploiement de chaque brin libre 413 en début d'introduction.

Selon une autre particularité avantageuse de l'invention, chaque bande 410, 411, 412 étant destinée à être déployée le long d'un trajet de défilement de longueur donnée, dite longueur de défilement, l'organe d'aspiration 21 est apte à aspirer initialement une longueur de brin libre 413 qui est sensiblement égale au double de la longueur de défilement. Cette caractéristique permet de garder chaque brin libre 413 en tension jusqu'à ce que la boucle correspondant 414 ressorte de la presse à platine 300. La précision de mise en place de chaque bande 410, 411, 412 se voit ainsi significativement améliorée.

Ainsi qu'on peut le voir plus clairement à la figure 5, l'organe d'aspiration 21 est tout d'abord doté d'une tête d'aspiration 22 à travers laquelle est ménagé un canal d'aspiration 23 chargé de canaliser le flux d'air aspiré. L'organe d'aspiration 21 est ensuite pourvu d'un caisson d'aspiration 24 qui est solidarisé à l'arrière de la tête d'aspiration 22, qui communique avec le canal d'aspiration 23, et qui est ouvert à son autre extrémité, c'est-à-dire celle qui est opposée à la tête d'aspiration 22. On remarque que ce caisson d'aspiration 24 est par contre fermé latéralement afin de favoriser la création d'une dépression par effet venturi. L'organe d'aspiration 21 comprend enfin des moyens de soufflerie 25 qui sont en mesure d'injecter de l'air sous pression dans le caisson 24. L'ensemble est agencé de manière à ce que cette injection (flèches f1 et f2) s'opère depuis une zone située à proximité de l'extrémité interne du canal d'aspiration 23, et dans une direction qui est sensiblement parallèle audit canal d'aspiration 23 tout en étant orientée vers l'extrémité ouverte du caisson d'aspiration 24.

De manière particulièrement avantageuse, le canal d'aspiration 23 présente une section aplatie qui s'étend de manière sensiblement parallèle au plan suivant lequel chaque bande 410, 411, 412 est introduite dans le système d'entraînement de bande 440. Cette caractéristique permet de maintenir simultanément les différents brins libres 413 de façon juxtaposée dans un même plan, et au final de favoriser une mise en place uniforme des bandes correspondantes 410, 411, 412 dans le système d'entraînement de bande 440.

Conformément à une particularité avantageuse parfaitement visible à la figure 5, le caisson d'aspiration 24 présente une forme en coin qui va en s'évasant de la tête d'aspiration 22 à l'extrémité ouverte dudit caisson 24. L'intérêt de cette caractéristique géométrique est d'uniformiser l'aspiration à l'intérieur du caisson 24.

Conformément à un mode de réalisation actuellement préféré de l'invention, l'organe d'aspiration 21 est ici agencé de manière à ce que les moyens de soufflerie 25 soient en mesure de générer deux flux d'air sensiblement laminaires, qui sont injectés de façon sensiblement parallèle de part et d'autre du canal d'aspiration 23 (figure 5). Le fait que chaque flux d'air soit sensiblement laminaire signifie qu'il se présente en quelque sorte sous la forme d'un rideau d'air, c'est-à-dire d'un flux dont la section présente une largeur très supérieure à sa hauteur.

Quoi qu'il en soit, l'écoulement concomitant des deux flux d'air injectés dans le caisson 24 crée par effet Venturi une dépression en arrière du canal d'aspiration 23 ; dépression qui à son tour génère un flux d'air aspiré à travers ledit canal d'aspiration 23. Dans la pratique, les moyens de soufflerie 25 pourront mettre en oeuvre une unique pompe soufflante dont le flux sera divisé pour générer les deux flux d'air injectés, ou deux pompes soufflantes respectivement dédiées à la production de chaque flux d'air injecté.

De manière particulièrement avantageuse, l'organe d'aspiration 21 dispose en outre d'un déflecteur 26 qui est positionné à l'arrière et dans le prolongement du caisson d'aspiration 24, et qui est à même de canaliser le brin libre 413 de chaque bande 410, 411, 412 vers une zone de stockage temporaire dédiée. Il est entendu ici que la zone de stockage temporaire correspond à un espace vide de la machine d'estampage 1, qui est disponible pour stocker les brins libres 413 des bandes 410, 411, 412 le temps que s'achève la mise en oeuvre des moyens de déploiement 30.

Les figures 2 à 4 montrent aussi clairement que chaque bande 410, 411, 412 arrive à l'entrée du système d'entraînement de bande 440 suivant un plan, dit plan d'introduction, sensiblement distinct du plan dans lequel est positionné l'organe d'aspiration 21. C'est pourquoi de façon avantageuse, le dispositif d'introduction 10 comporte en outre au moins un organe de renvoi 27, 28 à même de guider le défilement de chaque bande 410, 411, 412 de leur plan d'introduction au plan de positionnement de l'organe d'aspiration 21.

Dans cet exemple de réalisation, chaque organe de renvoi 27, 28 se présente sous la forme d'un renvoi à air, c'est-à-dire d'un tube dans lequel circule de l'air comprimé, et à travers la paroi duquel est percée une pluralité d'orifices destinés à laisser s'échapper ledit air comprimé. Le film d'air ainsi créé entre le tube et chaque bande 410, 411, 412 permet de limiter les forces de frottement et donc de favoriser le glissement. Naturellement le nombre et la position des organes de renvoi 27, 28 vont dépendre de la configuration interne de la machine d'estampage 1, mais en général, un organe de renvoi 27, 28 sera quasi systématiquement présent à l'entrée de l'organe d'aspiration 21, de façon tangente au plan par rapport auquel s'étend le canal d'aspiration aplati 23.

Conformément ici aussi à un mode de réalisation actuellement préféré de l'invention, les moyens de déploiement 30 comprennent une barre de tirage 31 qui est d'une part montée transversalement mobile en translation suivant une trajectoire de déplacement dont une portion est sensiblement parallèle au trajet de défilement, et qui est d'autre part en mesure de prendre place à l'intérieur de la boucle 414 de chaque bande à estamper 410, 411, 412. A ce stade de la description, il est entendu que la cinématique de déplacement de la barre de tirage 31 peut correspondre indifféremment à un mouvement aller-retour suivant une trajectoire en forme de boucle ouverte, ou à un mouvement continu suivant une trajectoire en forme de boucle fermée.

Cependant, et conformément là encore à un mode de réalisation préféré de l'invention, la trajectoire de déplacement de la barre de tirage 31 décrit une boucle fermée dont une portion longe le trajet de défilement de chaque bande 410, 411, 412.

Dans cet exemple de réalisation, la barre de tirage 31 est montée mobile en translation transversale par l'intermédiaire de deux trains de chaîne 32 qui sont solidarisés respectivement aux deux extrémités de ladite barre de tirage 31, et qui sont disposés latéralement de chaque côté de la machine d'estampage 1.

Bien entendu, l'invention concerne plus généralement toute machine d'estampage 1 comprenant un système d'entraînement de bande 440 à même de faire circuler au moins une bande à estamper 410, 411, 412 suivant une trajet de défilement déterminé, et comportant en outre un dispositif d'introduction de bande 10 tel que précédemment décrit.

## Revendications

1. Procédé d'introduction d'au moins une bande à estamper (410, 411, 412) dans un système d'entraînement de bande (440) d'une machine d'estampage (1), ledit système d'entraînement (440) étant chargé de faire circuler chaque bande (410, 411, 412) suivant un trajet de défilement déterminé, **caractérisé en ce qu'**il comporte les étapes consistant à :
- dérouler une portion d'extrémité de chaque bande (410, 411, 412) sur une longueur donnée,
- retourner chaque portion d'extrémité de bande (410, 411, 412) sur elle même pour constituer le brin libre (413) d'une boucle ouverte (414),
- déployer chaque brin libre (413) le long du trajet de défilement, en tirant la bande correspondante (410, 411, 412) par l'intérieur de sa boucle (414),
- retenir partiellement chaque brin libre (413) lors de son déploiement le long du trajet de défilement.

2. Procédé d'introduction selon la revendication 1, **caractérisé en ce que** la retenue de chaque brin libre (413) s'opère en appliquant sur lui une force d'aspiration qui est orientée dans une direction sensiblement opposée à la direction dans laquelle s'effectue le déploiement dudit brin libre (413) en début d'introduction.

3. Dispositif d'introduction (10) d'au moins une bande à estamper (410, 411, 412) dans un système d'entraînement de bande (440) d'une machine d'estampage (1), ledit système d'entraînement (440) étant chargé de faire circuler chaque bande (410, 411, 412) suivant un trajet de défilement déterminé, **caractérisé en ce qu'**il comporte d'une part des moyens (20) aptes à maintenir chaque bande (410, 411, 412) dans une position dite d'introduction dans laquelle la portion d'extrémité de ladite bande (410, 411, 412) est retournée sur elle même pour constituer le brin libre (413) d'une boucle ouverte (414), et d'autre part des moyens (30) aptes à déployer chaque brin libre (413) le long du trajet de défilement, en tirant la bande correspondante (410, 411, 412) par l'intérieur de sa boucle (414), et **en ce que** les moyens maintien (20) sont en outre aptes à retenir partiellement chaque brin libre (413) lors de la mise en oeuvre des moyens de déploiement (30).

4. Dispositif d'introduction (10) selon la revendication 3, **caractérisé en ce que** les moyens de maintien (20) sont positionnés en amont du système d'entraînement de bande (440), dans un plan distinct mais sensiblement parallèle à celui suivant lequel arrive chaque bande (410, 411, 412) juste avant son introduction dans ledit système d'entraînement de bande (440).

5. Dispositif d'introduction (10) selon l'une des revendications 3 ou 4, **caractérisé en ce que** les moyens de maintien (20) comportent un organe d'aspiration (21) aptes à appliquer une force d'aspiration sur le brin libre (413) de chaque bande (410, 411, 412), dans une direction sensiblement opposée à la direction suivant laquelle s'opère le déploiement dudit brin libre (413) en début d'introduction.

6. Dispositif d'introduction (10) selon la revendication 5, **caractérisé en ce que** l'organe d'aspiration (21) est apte à générer un flux d'air aspiré par effet Venturi, dans une direction sensiblement opposée à la direction suivant laquelle débute le déploiement de chaque brin libre (413) en début d'introduction.

7. Dispositif d'introduction (10) selon l'une des revendications 5 ou 6, **caractérisé en ce que** chaque bande (410, 411, 412) étant destinée à être déployée le long d'un trajet de défilement de longueur donnée, dite longueur de défilement, l'organe d'aspiration (21) est apte à aspirer initialement une longueur de brin libre (413) sensiblement égale au double de la longueur de défilement.

8. Dispositif d'introduction (10) selon l'une quelconque des revendications 5 à 7, **caractérisé en ce que** l'organe d'aspiration (21) comporte une tête d'aspiration (22) à travers laquelle est ménagé un canal d'aspiration (23), un caisson d'aspiration (24) qui est solidarisé à l'arrière de la tête d'aspiration (22), qui communique avec le canal d'aspiration (23) et qui est ouvert à son autre extrémité, ainsi que des moyens de soufflerie (25) aptes à injecter de l'air sous pression dans le caisson (24), depuis une zone située à proximité de l'extrémité interne du canal d'aspiration (23), et dans une direction qui est sensiblement parallèle audit canal d'aspiration (23) tout en étant orientée vers l'extrémité ouverte du caisson d'aspiration (24).

9. Dispositif d'introduction (10) selon la revendication 8, **caractérisé en ce que** le canal d'aspiration (23) présente une section aplatie qui s'étend de manière sensiblement parallèle au plan suivant lequel chaque bande (410, 411, 412) est introduite dans le système d'entraînement de bande (440).

10. Dispositif d'introduction (10) selon l'une des revendications 8 ou 9, **caractérisé en ce que** le caisson d'aspiration (24) présente une forme en coin qui va en s'évasant de la tête d'aspiration (22) à l'extrémité ouverte dudit caisson (24).

11. Dispositif d'introduction (10) selon l'une quelconque des revendications 8 à 10, **caractérisé en ce que** les moyens de soufflerie (25) sont aptes à générer deux flux d'air sensiblement laminaires, qui sont injectés de manière sensiblement parallèle de part et d'autre du canal d'aspiration (23).

12. Dispositif d'introduction (10) selon l'une quelconque des revendications 8 à 11, **caractérisé en ce que** l'organe d'aspiration (21) comporte en outre un déflecteur (26) qui est positionné à l'arrière et dans le prolongement du caisson d'aspiration (24), et qui est apte à canaliser le brin libre (413) de chaque bande (410, 411, 412) vers une zone de stockage temporaire dédiée.

13. Dispositif d'introduction (10) selon l'une quelconque des revendications 5 à 12, **caractérisé en ce que** chaque bande (410, 411, 412) arrivant à l'entrée du système d'entraînement de bande (440) suivant un plan, dit plan d'introduction, sensiblement distinct du plan dans lequel est positionné l'organe d'aspiration (21), le dispositif d'introduction (10) comporte en outre au moins un organe de renvoi (27, 28) apte à guider le défilement de chaque bande (410, 411, 412) de leur plan d'introduction au plan de positionnement de l'organe d'aspiration (21).

14. Dispositif d'introduction (10) selon l'une quelconque des revendications 3 à 13, **caractérisé en ce que** les moyens de déploiement (30) comportent une barre de tirage (31) qui est, d'une part, montée transversalement mobile en translation suivant une trajectoire de déplacement dont une portion est sensiblement parallèle au trajet de défilement, et qui est d'autre part apte à prendre place à l'intérieur de la boucle (414) de chaque bande (410, 411, 412).

15. Dispositif d'introduction (10) selon la revendication 14, **caractérisé en ce que** la trajectoire de déplacement de la barre de tirage (31) décrit une boucle fermée dont une portion longe le trajet de défilement de chaque bande (410, 411, 412).

16. Dispositif d'introduction (10) selon l'une des revendications 14 ou 15, **caractérisé en ce que** la barre de tirage (31) est montée mobile en translation transversale par l'intermédiaire de deux trains de chaîne (32) qui sont solidarisés respectivement aux deux extrémités de ladite barre de tirage (31), et qui sont disposés latéralement de chaque côté de la machine d'estampage (1).

17. Machine d'estampage (1) comprenant un système d'entraînement de bande (440) chargé de faire circuler au moins une bande à estamper (410, 411, 412) suivant une trajet de défilement déterminé, **caractérisée en ce qu'**elle comporte en outre un dispositif d'introduction (10) selon l'une quelconque des revendications 3 à 16.

## Patentansprüche

1. Verfahren zum Einführen von zumindest einem Prägeband (410, 411, 412) in ein Bandantriebssystem (440) einer Prägemaschine (1), wobei das besagte Antriebssystem (440) dafür zuständig ist, jedes Band (410, 411, 412) entlang einer bestimmten Verlaufsstrecke zirkulieren zu lassen, **dadurch gekennzeichnet, dass** es die folgenden Schritte umfasst:
- Abrollen eines Endabschnitts eines jeden Bandes (410, 411, 412) über eine gegebene Länge,
- Drehen eines jeden Endabschnitts eines Bandes (410, 411, 412) um seine eigene Achse, um den freien Strang (413) einer offenen Schleife (414) zu bilden,
- Auseinanderfalten eines jeden freien Strangs (413) entlang der Verlaufsstrecke, durch Ziehen des entsprechenden Bandes (410, 411, 412) innen an seiner Schleife (414),
- das teilweise Zurückhalten eines jeden freien Strangs (413) beim Auseinanderfalten entlang der Verlaufsstrecke.

2. Verfahren zum Einführen nach Anspruch 1, **dadurch gekennzeichnet, dass** das Zurückhalten eines jeden freien Strangs (413) durchgeführt wird, indem man darauf eine Saugkraft ausübt, die in eine in etwa entgegengesetzte Richtung zu jener Richtung ausgerichtet ist, in der das Auseinanderfalten des besagten freien Strangs (413) zu Beginn des Einführens erfolgt.

3. Vorrichtung zum Einführen (10) von zumindest einem Prägeband (410, 411, 412) in ein Bandantriebssystem (440) einer Prägemaschine (1), wobei das besagte Antriebssystem (440) dafür zuständig ist, jedes Band (410, 411, 412) entlang einer bestimmten Verlaufsstrecke zirkulieren zu lassen, **dadurch gekennzeichnet, dass** sie einerseits Mittel (20) umfasst, die imstande sind, ein jedes Band (410, 411, 412) in einer Position zu halten, die Einführposition genannt wird, in welcher der Endabschnitt des besagten Bandes (410, 411, 412) um seine eigene Achse gedreht wird, um den freien Strang (413) einer offenen Schleife (414) zu bilden, und andererseits Mittel (30), die imstande sind, eines jeden freien Strang (413) durch Ziehen des entsprechenden Bandes (410, 411, 412) innen an seiner Schleife (414) entlang der Verlaufsstrecke auseinanderzufalten, und dadurch, dass die Haltemittel (20) darüber hinaus imstande sind, beim Anwenden der Mittel zum Auseinanderfalten (30) einen jeden freien Strang (413) teilweise zurückzuhalten.

4. Vorrichtung zum Einführen (10) nach Anspruch 3, **dadurch gekennzeichnet, dass** die Haltemittel (20) vor dem Bandantriebssystem (440) in einer separaten, jedoch in etwa parallel zu jener Ebene verlaufenden Ebene angeordnet sind, in der ein jedes Band (410, 411, 412) unmittelbar vor seiner Einführung in das besagte Bandantriebssystem (440) eintrifft.

5. Vorrichtung zum Einführen (10) nach einem der Ansprüche 3 oder 4, **dadurch gekennzeichnet, dass** die Haltemittel (20) ein Saugorgan (21) umfassen, das imstande ist, eine Saugkraft auf den freien Strang (413) eines jeden Bandes (410, 411, 412) in eine in etwa entgegengesetzte Richtung zu jener Richtung auszuüben, in der das Auseinanderfalten des besagten freien Endes (413) zu Beginn der Einführung ausgeführt wird.

6. Vorrichtung zum Einführen (10) nach Anspruch 5, **dadurch gekennzeichnet, dass** das Saugorgan (21) imstande ist, mittels Venturi-Effekt einen Saugluftstrom in eine in etwa entgegengesetzte Richtung zu jener Richtung zu erzeugen, in der das Auseinanderfalten eines jeden freien Strangs (413) zu Beginn der Einführung beginnt.

7. Vorrichtung zum Einführen (10) nach einem der Ansprüche 5 oder 6, **dadurch gekennzeichnet, dass** jedes Band (410, 411, 412) dazu bestimmt ist, in einer gegebenen Länge entlang einer bestimmten Verlaufsstrecke auseinandergefaltet zu werden, die Verlaufslänge genannt wird, wobei das Saugorgan (21) imstande ist, ursprünglich eine Länge eines freien Stranges (413) anzusaugen, die gleich der doppelten Verlaufslänge ist.

8. Vorrichtung zum Einführen (10) nach einem der Ansprüche 5 bis 7, **dadurch gekennzeichnet, dass** das Saugorgan (21) einen Saugkopf (22) umfasst, durch den hindurch ein Saugkanal (23) angeordnet ist, ein Saugkasten (24), der fest an der Rückseite des Saugkopfes (22) angeordnet ist, der mit dem Saugkanal (23) zusammenwirkt, und an seiner anderen Seite offen ist, sowie Gebläsemittel (25), die imstande sind, unter Druck stehende Luft aus einer Zone in den Kasten (24) einzublasen, die sich in der Nähe des inneren Endes des Saugkanals (23) befindet, und in eine Richtung, die in etwa parallel zum besagten Saugkanal (23) verläuft, und zum offenen Ende des Saugkastens (24) ausgerichtet ist.

9. Vorrichtung zum Einführen (10) nach Anspruch 8, **dadurch gekennzeichnet, dass** der Saugkanal (23) einen abgeflachten Querschnitt aufweist, der sich in etwa parallel zur Ebene erstreckt, in der ein jedes Band (410, 411, 412) in das besagte Bandantriebssystem (440) eingeführt wird.

10. Vorrichtung zum Einführen (10) nach einem der Ansprüche 8 oder 9, **dadurch gekennzeichnet, dass** der Saugkasten (24) eine Keilform aufweist, die sich vom Saugkopf (22) bis zum offenen Ende des besagten Kastens (24) aufweitet.

11. Vorrichtung zum Einführen (10) nach einem der Ansprüche 8 bis 10, **dadurch gekennzeichnet, dass** die Gebläsemittel (25) imstande sind, zwei in etwa laminare Luftströme zu erzeugen, die in etwa parallel beiderseits des Saugkanals (23) eingeblasen werden.

12. Vorrichtung zum Einführen (10) nach einem der Ansprüche 8 bis 11, **dadurch gekennzeichnet, dass** das Saugorgan (21) darüber hinaus einen Abweiser (26) umfasst, der an der Rückseite und in der Verlängerung des Saugkastens (24) positioniert ist, und der imstande ist, den freien Strang (413) eines jeden Bandes (410, 411, 412) in eine dafür vorgesehene vorübergehende Ablagezone zu kanalisieren.

13. Vorrichtung zum Einführen (10) nach einem der Ansprüche 5 bis 12, **dadurch gekennzeichnet, dass** ein jedes Band (410, 411, 412) in einer Ebene am Einlauf des Bandantriebssystems (440) eintrifft, die Einführungsebene genannt wird, die sich in etwa von der Ebene unterscheidet, in der das Saugorgan (21) positioniert ist, wobei die Einführungsvorrichtung (10) darüber hinaus zumindest ein Umlenkorgan (27, 28) umfasst, das imstande ist, den Verlauf eines jeden Bandes (410, 411, 412) von der Einführungsebene zur Positionierungsebene des Saugorgans (21) zu führen.

14. Vorrichtung zum Einführen (10) nach einem der Ansprüche 3 bis 13, **dadurch gekennzeichnet, dass** die Mittel zum Auseinanderfalten (30) eine Zugstange (31) umfassen, die einerseits quer auf einer Bewegungsbahn verschiebbar montiert ist, von der ein Abschnitt in etwa parallel zur Verlaufsstrecke verläuft, und die andererseits imstande ist, im Inneren der Schleife (414) eines jeden Bandes (410, 411, 412) Platz zu beziehen.

15. Vorrichtung zum Einführen (10) nach Anspruch 14, **dadurch gekennzeichnet, dass** die Bewegungsbahn der Zugstange (31) eine geschlossene Schleife beschreibt, deren Abschnitt entlang der Verlaufsstrecke eines jeden Bandes (410, 411, 412) führt.

16. Vorrichtung zum Einführen (10) nach einem der Ansprüche 14 oder 15, **dadurch gekennzeichnet, dass** die Zugstange (31) durch zwei Kettenzüge (32) in Querverschieberichtung mobil montiert ist, die jeweils mit den beiden Enden der besagten Zugstange (31) fest verbunden sind, und die seitlich auf jeder Seite der Prägemaschine (1) angeordnet sind.

17. Prägemaschine (1), ein Bandantriebssystem (440) umfassend, das dafür zuständig ist, zumindest ein Prägeband (410, 411, 412) entlang einer bestimmten Verlaufsstrecke zirkulieren zu lassen, **dadurch gekennzeichnet, dass** sie darüber hinaus eine Vorrichtung zum Einführen (10) nach einem der Ansprüche 3 bis 16 umfasst.

## Claims

1. Insertion method for introducing at least one stamping foil (410, 411, 412) into a foil drive system (440) of a stamping machine (1), said drive system (440) having the task of progressing each foil (410, 411, 412) in a determined feed path, **characterized in that** it comprises the steps consisting in:
- unwinding an end portion of each foil (410, 411, 412) over a given length,
- turning each end portion of foil (410, 411, 412) back on itself to constitute the free strand (413) of an open loop (414),
- deploying each free strand (413) along the feed path by pulling the corresponding foil (410, 411, 412) from the inside of its loop (414),
- partially restraining each free strand (413) as it deploys along the feed path.

2. Insertion method according to Claim 1, **characterized in that** each free strand (413) is restrained by applying to it a suction force which is directed in a direction substantially the opposite of the direction in which said free strand (413) deploys at the start of introduction.

3. Insertion device (10) for introducing at least one stamping foil (410, 411, 412) into a foil drive system (440) of a stamping machine (1), said drive system (440) having the task of progressing each foil (410, 411, 412) in a determined feed path, **characterized in that** it comprises, on the one hand, means (20) capable of holding each foil (410, 411, 412) in a position known as the insertion position, in which the end portion of said foil (410, 411, 412j is turned back on itself to constitute the free strand (413) of an open loop (414), and, on the other hand, means (30) capable of deploying each free strand (413) along the feed path by pulling the corresponding foil (410, 411, 412) from the inside of its loop (414), and **in that** the holding means (20) are also capable of partially restraining each free strand (413) as the deployment means (30) are implemented.

4. Insertion device (10) according to Claim 3, **characterized in that** the holding means (20) are positioned upstream of the foil drive system (440), in a plane distinct from but substantially parallel to the plane in which each foil (410, 411, 412) arrives just before it is introduced into said foil drive system (440).

5. Insertion device (10) according to either of Claims 3 and 4, **characterized in that** the holding means (20) comprise a suction member (21) capable of applying a suction force to the free strand (413) of each foil (410, 411, 412) in a direction substantially the opposite of the direction in which said free strand (413) deploys at the start of introduction.

6. Insertion device (10) according to Claim 5, **characterized in that** the suction member (21) is capable of generating a sucked air flow using a Venturi effect, in a direction substantially the opposite of the direction in which each free strand (413) starts to deploy at the start of introduction.

7. Insertion device (10) according to either of Claims 5 and 6, **characterized in that**, with each foil (410, 411, 412) being intended to be deployed along a feed path of given length, known as the feed length, the suction member (21) is capable initially of sucking up a length of free strand (413) that is substantially equal to twice the feed length.

8. Insertion device (10) according to any one of Claims 5 to 7, **characterized in that** the suction member (21) comprises a suction head (22) through which a suction duct (23) is formed, a suction plenum (24) which is secured to the back of the suction head (22), which communicates with the suction duct (23) and which is open at its other end, and blower means (25) capable of injecting pressurized air into the plenum (24), from a region situated close to the internal end of the suction duct (23) and in a direction which is substantially parallel to said suction duct (23) while at the same time being directed toward the open end of the suction plenum (24).

9. Insertion device (10) according to Claim 8, **characterized in that** the suction duct (23) has a flattened cross section which runs substantially parallel to the plane in which each foil (410, 411, 412) is introduced into the foil drive system (440).

10. Insertion device (10) according to either of Claims 8 and 9, **characterized in that** the suction plenum (24) is in the shape of a wedge that widens from the suction head (22) to the open end of said plenum (24).

11. Insertion device (10) according to any one of Claims 8 to 10, **characterized in that** the blower means (25) are capable of generating two substantially laminar air flows which are injected substantially parallel to each other on each side of the suction duct (23).

12. Insertion device (10) according to any one of Claims 8 to 11, **characterized in that** the suction member (21) further comprises a deflector (26) which is positioned to the rear of and in the continuation of the suction plenum (24) and which is capable of channeling the free strand (413) of each foil (410, 411, 412) toward a dedicated temporary storage region.

13. Insertion device (10) according to any one of Claims 5 to 12, **characterized in that**, with each foil (410, 411, 412) arriving at the entry to the foil drive system (440) in a plane, known as the insertion plane, that is substantially distinct from the plane in which the suction member (21) is positioned, the insertion device (10) further comprises at least one diverting member (27, 28) capable of guiding the running of each foil (410, 411, 412) from their insertion plane to the plane in which the suction member (21) is positioned.

14. Insertion device (10) according to any one of Claims 3 to 13, **characterized in that** the deployment means (30) comprise a pull bar (31) which is, on the one hand, mounted with transverse translational mobility in a movement trajectory a portion of which is substantially parallel to the feed path and which is, on the other hand, capable of sitting inside the loop (414) of each foil (410, 411, 412).

15. Insertion device (10) according to Claim 14, **characterized in that** the movement trajectory of the pull bar (31) describes a closed loop a portion of which runs alongside the feed path of each foil (410, 411, 412).

16. Insertion device (10) according to one of Claims 14 and 15, **characterized in that** the pull bar (31) is mounted with transverse translational mobility via two chain sets (32) which are secured respectively to the two ends of said pull bar (31) and which are positioned laterally on each side of the stamping machine (1).

17. Stamping machine (1) comprising a foil drive system (440) having the task of progressing at least one stamping foil (410, 411, 412) in a determined feed path, **characterized in that** it further comprises an insertion device (10) according to any one of Claims
